# EUROPÄISCHE PATENTANMELDUNG

(11) **EP 4 660 398 A1**
(43) Veröffentlichungstag der Anmeldung: **10.12.2025**
(21) Anmeldenummer: 25180157.7
(22) Anmeldetag: 02.06.2025
(51) Int. Cl.: E04H 13/00

(54) **GRABSTÄTTE**

(30) Priorität: 03.06.2024 DE 102024115398
(71) Anmelder: Münch, Anton, 56637 Plaidt (DE)
(72) Erfinder: Münch, Anton, 56637 Plaidt (DE)
(74) Vertreter: Hannke, Christian

(57) **Zusammenfassung**

Die vorliegende Erfindung betrifft eine Grabstätte (1) bestehend aus einem Grabmal (2) und einer Grabeinfassung (3). Die Grabeinfassung besteht aus mehreren Rahmenelementen (4), die eine geschlossene Form bilden. Sowohl das Grabmal als auch die Grabeinfassung bestehen aus vollem Aluminium.

## Beschreibung

Die vorliegende Erfindung betrifft eine Grabstätte bestehend aus einem Grabmal und einer Grabeinfassung. Die Grabeinfassung besteht aus mehreren Rahmenelementen, die eine geschlossene Form bilden. Sowohl das Grabmal als auch die Grabeinfassung bestehen aus vollem Aluminium. Die Rahmenelemente sind jeweils entlang ihrer Längsachse wesentlich größer ausgedehnt als entlang ihrer Höhenachse sowie ihrer Breitenachse. Dabei sind die Rahmenelemente mit ihren beiden längsachsigen Enden an den längsachsigen Enden benachbarter Rahmenelementen angeordnet, wobei die Längsachsen der Rahmenelemente jeweils horizontal und somit parallel zum Erdboden orientiert sind. Die Grabeinfassung erstreckt sich somit im aus den Rahmenelementen aufgespannten Zustand ebenfalls horizontal und somit parallel zum Erdboden.

Grabstätten werden zur Beerdigung von Toten angelegt. Sowohl bei Menschen als auch bei Tieren wird der Leichnam bzw. die Asche auf einem hierfür vorgesehen Friedhof in die Erde begraben. Die Grabstätte dient als Erinnerungs- und Gedenkstätte für den oder die Verstorbene.

Die Grabstätten müssen eine Dauer von mindestens 10 Jahren bei Urnengräbern und teilweise über 40 Jahre bei Erdgräbern überstehen. Hierbei ist eine hohe Resistenz gegen Verwitterung notwendig. Stand der Technik sind daher aktuell Stein- bzw. Marmor Grabstätten, die aufgrund ihres Materials sehr widerstandsfähig gegenüber Umwelteinflüsse sind. Nachteilig ist es allerdings, dass das Material sehr schwer ist, was zu Absackungen der Grabstätten führen kann oder eine entsprechende Unterfütterung beispielsweise mit Beton notwendig macht. Zudem sind diese Grabmale aufgrund des Materials sehr schwierg und zeitaufwändig zu bearbeiten. Eine individuelle Gestaltung von Grabstätten, insbesondere von Grabmälern, ist somit teuer und benötigt eine längere Bearbeitungszeit. Zudem ist eine filigrane Gestaltung von Grabmälern aus Stein oder Marmor aufgrund des zwar sehr harten, aber auch spröden und somit bruchgefährdeten Materials nicht möglich beziehungsweise besteht die Gefahr, dass derart filigrane Elemente schnell beschädigt werden.

Somit weist der Stand der Technik Grabstätten auf, die zwar robust, aber auch schlecht zu bearbeiten und auch nur schwerlich individualisierbar sind. Zudem sind Grabsteine oft schlecht wiederzuverwenden, sodass sie teilweise nach der Grabauflösung entsorgt werden. Somit gehen Rohstoffe in Form von großen Stein- oder Marmorblöcken verloren.

Hieraus ergibt sich das Erfordernis für eine neue Grabstätte, die sich durch ein sehr robustes, witterungsbeständiges Material auszeichnet, aber dennoch leicht ist und zudem auch innerhalb kürzester Zeit zu fertigen und auch individualisierbar ist. Es sollte auch die Möglichkeit bestehen, dass das Grabmal filigran gestaltbar ist und die Rohstoffe gut wiederverwendet werden können.

Es hat sich gezeigt, dass diese Aufgabenstellung durch eine Grabstätte aus Aluminium bestehend aus einem Grabmal und einer Grabeinfassung nach Patentanspruch 1 gelöst werden kann, also einerGrabstätte bestehend aus einem Grabmal und einer Grabeinfassung, wobei die Grabeinfassung aus mehreren Rahmenelementen besteht, die eine geschlossene Form bilden, wobei die Ausdehnung der Rahmenelemente jeweils entlang ihrer Längsachse wesentlich größer ist als entlang ihrer Höhenachse sowie ihrer Breitenachse, und die Rahmenelemente mit ihren beiden längsachsigen Enden an den längsachsigen Enden benachbarter Rahmenelementen angeordnet sind, wobei die Längsachsen der Rahmenelemente jeweils horizontal und somit parallel zum Erdboden orientiert sind, sodass sich die Grabeinfassung im aus den Rahmenelementen aufgespannten Zustand ebenfalls horizontal und somit parallel zum Erdboden erstreckt, **dadurch gekennzeichnet, dass** die Rahmenelemente aus vollem Aluminium gefertigt sind und die Rahmenelemente durch Verbindungsmittel formschlüssig miteinander verbunden sind, und dass das Grabmal an zumindest einem Rahmenelement angeordnet ist.

Die Grabeinfassung besteht hierbei aus mehreren Rahmenelementen, die eine geschlossene Form bilden. Der Begriff geschlossene Form bedeutet dabei, dass die einzelnen Rahmenelemente sukzessiv aneinander angeordnet sind und das letzte Rahmenelement an dem ersten Rahmenelement angeordent ist und damit eine geschlossene Form, in anderen Worten einen Rahmen, bildet. Sowohl das Grabmal als auch die Grabeinfassung bestehen aus vollem Aluminium.

Volles Aluminium bedeutet in diesem Zusammenhang, dass die betreffenden Bestandteile der Grabstätte aus je einem Block Aluminium, welcher zunächst als Vollmaterial vorliegt, gefertigt werden, wobei diese Bestandteile aus den Aluminiumblöcken durch spanende Verfahren herausgearbeitet werden, um die endgültige Form zu erlangen. Die Rahmenelemente und das Grabmal sind somit massiv, besitzen keine Hohlräume und/oder sind nicht aus mehreren Teilen zusammengebaut. Alternativ sind die Bestandteile der Grabstätte auch durch ein Gießverfahren aus vollem Aluminium herstellbar. Auch eine Kombination von Gießverfahren mit anschließendem spanendem Verfahren ist denkbar um die Bestandteile aus vollem Aluminium herzustellen.

Die Rahmenelemente der Grabeinfassung und das Grabmal werden bevorzugt aus Aluminiumblöcken spanend bearbeitet. Diese spanende Bearbeitung kann Drehen, Fräsen, Bohren und jede andere spanende Bearbeitung umfassen. Durch die spanende Bearbeitung weisen die Rahmenelemente und das Grabmal eine hohe Fertigungsgüte und geringe Toleranzen auf. Eine Montage der Grabstätte aus diesen passgenauen Teilen wird hierdurch erleichtert. Ein Verzug von Teilen wird ausgeschlossen.

In einer bevorzugten Ausführungsform erfolgt die spanende Bearbeitung mittels CNC-Maschinen. Das Design und/oder ein Programmablaufplan zur Bearbeitung der Aluminiumblöcke werden vorab der Fertigung digital erstellt, was beispielsweise durch rechnergestütztes Konstruieren (CAD) realisierbar ist.

Das Design der Grabstätte kann nach den Wünschen des Auftraggebers schnell und kosteneffektiv digital bzw. virtuell gestaltet werden. Die virtuelle Gestaltung/Planung der Grabstätte ermöglicht eine hohe Individualisierung, die spanende Fertigung, bevorzugt mittels CNC-Maschinen, eine kurze Bearbeitungszeit und hohe Flexibilität.

Ein Rahmenelement ist bevorzugt ein annähernd quaderförmiges, aus vollem Aluminium hergestelltes Bauteil. Bevorzugt ist ein Rahmenelement in eine Raumrichtung, in welche sich bevorzugt die Längsachse des Rahmenelements erstreckt, wesentlich größer ausgedehnt als in die beiden anderen Raumrichtungen, wobei die drei Raumrichtungen jeweils orthogonal zueinander ausgerichtet sind. Somit ist die Länge eines Rahmenelements wesentlich größer als die Höhe und Dicke des Rahmenelements. An den beiden Enden senkrecht zur Längsachse schließt ein Rahmenelement jeweils mit Stirnflächen ab, wobei die Stirnflächen durch die beiden Raumrichtungen orthogonal zur Längsachse aufgespannt werden. Die Flächen, die jeweils durch die Raumrichtung, in die sich die Längsachse erstreckt, und einer weiteren Raumrichtung aufgespannt werden, sind Seitenflächen der Rahmenelemente. In anderen Worten weist das Rahmenelement eine längliche Quaderform auf, wobei sich die längste Quaderachse in Richtung der Längsachse erstreckt. Der Querschnitt des Rahmenelements senkrecht zur Längsachse ist bevorzugt quadratisch oder rechteckig. Auch eine abegrundete, runde, ovale oder gewölbte Querschnittsform ist dabei denkbar.

Das Grabmal ist bevorzugt in zwei Raumrichtungen größer ausgedehnt als in die dritte Raumrichtung, sodass ein Grabmal bevorzugt als eine Art flächige Tafel ausgebildet ist. Die kürzere Ausdehnung definiert somit die Dicke des Grabmals beziehungsweise der Tafel. Bevorzugt ist die Breite des Grabmals als die Ausdehnung in die Raumrichtung parallel zu der Längsachse eines Rahmenelements und besonders bevorzugt des Kopfteils der Grabeinfassung zu verstehen. Das Grabmal weist bevorzugt Inschriften auf, die unmittelbar auf dem Grabmal angebracht sein können, oder mittelbar, z.B. auf einer am Grabmal befestigten Tafel. Das Grabmal identifiziert die Grabstätte dabei als solche.

Gemäß einer bevorzugten Ausführungsform ist das Grabmal formschlüssig mit zumindest einem Rahmenelement der Grabeinfassung verbunden.

Es ist vorstellbar, dass Grabmal senkrecht auf einem Rahmenelement und besonders bevorzugt auf dem Kopfteil der Grabeinfassung steht. Das Kopfteil bezeichnet dabei das Rahmenelement, welches am Kopfende des Grabes angeordnet ist. Dabei erstreckt sich eine der beiden größeren Ausdehnungen des Grabmals in eine vertikale Raumrichtung, und die zweite größerer Ausdehnung in eine Raumrichtung parallel zur Längsachse des Rahmenelements beziehungsweise des Kopfteils der Grabeinfassung. Es ist aber auch vorstellbar, dass das Grabmal anders ausgerichtet ist, beispielsweise geneigt ist, sodass ein Winkel zwischen der flächigen Ausdehnung des Grabmals und Horizontalen beziehungsweise Vertikalen zwischen 0° und 90° vorliegt.

Gemäß einer bevorzugten Ausführungsform sind das Grabmal und das Rahmenelement durch eine Feder-Nut-Verbindung miteinander verbunden, wobei das Grabmal am unteren Ende eine Feder und das Rahmenelement an der oberen Seitenfläche eine entsprechende Nut oder das Grabmal am unteren Ende eine Nut und das Rahmenelement an der oberen Seitenfläche eine entsprechende Feder aufweisen,
und dass zur formschlüssigen Verbindung von Grabmal und Rahmenelement die jeweilige Feder in die jeweilige Nut einführbar ist und die jeweilige Feder in der jeweiligen Nut seitlich durch Stifte und/oder Schrauben befestigbar ist.

Das Grabmal und ein Rahmenelement, bevorzugt ein Kopfteil der Grabeinfassung, weisen bevorzugt eine Feder-Nut-Verbindung zur Befestigung auf. Es ist vorstellbar, dass das Grabmal eine Feder und ein Rahmenelement eine entsprechende Nut aufweisen, wobei zur Befestigung des Grabmals am Rahmenelement die Feder in die Nut eingeführt wird. Ferner ist es vorstellbar, dass dabei das Grabmal am Rahmenelement seitlich durch Stifte fixiert und/oder mit Schrauben befestigt wird. Dazu weist das Rahmenelement bevorzugt Bohrungen auf, die jeweils von den Außen- und/oder Innenseiten beziehungsweise den Seitenflächen des Rahmenelements bis zur Nut reichen. Die Bohrungen können dabei Innengewinde aufweisen. Zudem weist das Grabmal bevorzugt Bohrungen auf, welche deckungsgleich und in Flucht zu den Bohrungen im oberen Bereich des Rahmenelements sind, sobald die Feder-Nut-Verbindung zwischen Grabmal und Rahmenelement vorliegt. Auch die Bohrungen des Grabmals können Innengewinde aufweisen. Durch Führen von Stiften und/oder Schrauben durch die Bohrungen des Rahmenelements und des Grabmals können diese somit fixiert und/oder miteinander verbunden werden.

In einer weiteren Ausführungsform besitzt ein Rahmenelement eine Nut, die der Breite und der Dicke des Grabmals entspricht. Somit entspricht der in der Nut versenkbare Teil des Grabmals der Feder, auch wenn diese nicht durch eine gesonderte Form, Breite und/oder Dicke gekennzeichnet ist. Somit wird das Grabmal zumindest teilweise von der Nut des Rahmenelements aufgenommen.

In einer weiteren Ausführungsform ist es vorstellbar, dass das Grabmal eine Nut und ein Rahmenelement, bevorzugt das Kopfteil der Grabeinfassung, eine entsprechende Feder aufweisen. Auch hierbei ist es vorstellbar, dass das Grabmal und das Rahmenelement durch Stifte zueinander fixiert und/oder durch Schrauben miteinander verbunden werden.

Die Rahmenelemente der Grabeinfassung bilden bevorzugt einen geschlossenen Rahmen. Hierzu sind die Rahmenelemente durch Verbindungsmittel miteinander verbunden. Dabei sind die Rahmenelemente mit ihren beiden längsachsigen Enden an den längsachsigen Enden benachbarter Rahmenelementen angeordnet. Bevorzugt sind die Rahmenelemente dabei mit ihren beiden längsachsigen Enden unmittelbar an den längsachsigen Enden benachbarter Rahmenelementen angeordnet.

Die Rahmenelemente können bevorzugt so angeordnet werden, dass eine rechteckige Grabeinfassung gebildet wird. Bei einer rechteckigen Grabeinfassung weisen je zwei gegenüberliegende Rahmenelemente die gleiche Länge auf. Somit weist eine derartige Grabeinfassung insgesamt vier Rahmenelemente auf. Bevorzugt ist an dem Rahmenelement, welches das Kopfteil der Grabeinfassung bildet, das Grabmal angebracht. Diesem Rahmenelement gegenüberliegend angeordnet ist das Rahmenelement, welches das Fußteil der Grabeinfassung bildet. Kopfteil und Fußteil der Grabeinfassung sind dabei bezüglich ihrer Längsachsen parallel zueinander ausgerichtet. Üblicherweise ist das Fußteil näher zu einem Weg oder Platz des Friedhofs angeordnet als das Kopfteil, sodass Angehörige näher am Fußteil stehen als am Kopfteil. Die beiden Rahmenelemente, die die Seitenteile der Grabeinfassung bilden, sind bezüglich ihrer Längsachsen orthogonal zu den Längsachsen der Kopf- und Fußteile der Grabeinfassung ausgerichtet. Bevorzugt stehen dabei die Seitenteile mit ihren Stirnflächen in Kontakt mit den Seitenflächen der Kopf- beziehungsweise Fußteile, sodass die Seitenteile zwischen den Kopf- und Fußteilen angeordnet sind. Es ist aber auch vorstellbar, dass die Kopf- und Fußteile zwischen den Seitenteilen angeordnet sind, wobei die Kopf- und Fußteile mit ihren Stirnflächen mit den Seitenflächen der Seitenteile in Kontakt stehen. Ebenfalls ist eine Kombination der beiden zuvor genannten Anordnungen zwischen Kopf-, Fuß- und den beiden Seitenteilen möglich, sodass beispielsweise das Fußteil zwischen den beiden Seitenteilen, und das Kopfteil an den Stirnflächen der beiden Seitenteile angeordnet sind.

Durch entsprechende Gestaltung der Rahmenelemente mit Schrägen und Flächen, die in einem Winkel ungleich 90 ° aufeinander stehen, können auch andere, mehreckige Grabeinfassungen gebildet werden. Diese Grabeinfassungen weisen bevorzugt eine andere Anzahlt von Rahmenelementen auf, beispielsweise 3, 5, 6, 7 oder 8 Rahmenelemente.

In einer weiteren Ausführungsform ist es denkbar, dass Seitenteile nicht quaderförmig, sondern bogenförmig ausgestaltet sind. Somit sind konkave und konvexe Rahmenelemente möglich, die zu Grabeinfassungen zusammengebaut werden können. Auch Wellenformen an einer und/oder mehreren Seiten der Rahmenelemente sind möglich. Die Rahmenelemente können in jeder denkbaren Form hergestellt werden. Bevorzugt sind die Rahmenelemente im Wesentlichen länglich ausgebildet, sodass deren Erstreckung in Längsrichtung größer ist als deren Erstreckung in Höhen- und Breitenrichtung.

Die Rahmenelemente können an den Stirnflächen sowie an den Längsenden der Seitenflächen (Enden der Seitenflächen bezüglich der Längsachse), und insbesondere an den Seitenflächen der Rahmenelemente, die zur Innenseite der Grabfassung liegen, Ausfräsungen für Verbindungsmittel, wie beispielsweise Haltewinkel, Verschraubungen und/oder Passbohrungen für Stifte, aufweisen.

Gemäß einer bevorzugten Ausführungsform sind Verbindungsmittel als Haltewinkel ausgeführt.

Bevorzugt weist ein Haltewinkel zwei in einem Winkel zueinander ausgerichtete, sich berührende Flächen, auch Schenkel genannt, auf, wobei der Haltewinkel am Innenwinkel der beiden Flächen/Schenkel bevorzugt einen Vorsprung aufweist.

Bevorzugt werden die beiden Flächen des Haltewinkels an jeweils einem Rahmenelement angebracht. Bevorzugt weist das Rahmenelement zumindest eine Ausfräsung in der Größe und Form des Schenkels des Haltewinkels auf, in der der Haltewinkelschenkel passgenau befestigbar ist. Bevorzugt schließt die Oberfläche des Schenkels im am Rahmenelement befestigten Zustand plan mit der Oberfläche des Rahmenelements ab. Bevorzugt ragt zumindest der Vorsprung des Haltewinkels über die Seitenflächen der beiden Rahmenelemente hervor, sodass auf dem Vorsprung des Haltewinkels eine Platte (wie sie unten beschrieben wird) auflegbar ist.

Gemäß einer bevorzugten Ausführungsform weisen die Haltewinkel seitliche Vorsprünge aufweisen, welche die Platte tragen.

Es ist denkbar, dass die Vorsprünge der Haltewinkel Bohrungen aufweisen, über welche die Platte mir den Haltewinkeln verschraubt werden kann.

Es ist ebenfalls denkbar, dass die Rahmenelemente Ausfräsungen aufweisen, an welchen Fixiervorrichtungen für die Platte anbringbar sind. So ist es vorstellbar, dass die auf den Vorsprüngen der Haltewinkel aufliegende Platte von oben durch bevorzugt mit ihrer Federkraft nach unten wirkende Federelemente, welche an den innenliegenden Seitenflächen der Rahmenelemente angebracht sind, gegen die Vorsprünge der Haltewinkel gedrückt und somit fixiert werden.

Als Verbindungsmittel für die Fixierung und Befestigung der Rahmenelemente untereinander können Passstifte, Verschraubungen und/oder Klemmvorrichtungen dienen. Diese können direkt zwischen zwei Rahmenelementen erfolgen.

Gemäß einer bevorzugten Ausführungsform sind die Verbindungsmittel zur formschlüssigen Verbindung der Rahmenelemente als Feder-Nut-System und/oder Adapter ausgeführt

In dieser Ausführungsform können die Rahmenelemente über ein Feder-Nut-System als Verbindungsmittel oder mit Hilfe von Adaptern als Verbindungsmittel fixiert werden. Die Adapter dienen beispielsweise zur Verschraubung von Rahmenelementen und/oder zur Fixierung der Rahmenelemente mit Passstiften an den Ecken und/oder Enden der Rahmenelemente.

Gemäß einer bevorzugten Ausführungsform weisen die Rahmenelemente Aussparungen zur Aufnahme der Verbindungsmittel auf. Die Aussparungen nehmen die Verbindungsmittel, wie Fixierelemente und Adapter, bevorzugt so auf, dass diese bündig mit den Rahmenelementen abschließen und nicht hervorstehen. Dies bewirkt eine ästhetisch besonders ansprechende Erscheinungsform der Grabstätte.

Die Rahmenelemente können bevorzugt weitere Ausfräsungen aufweisen, die zur Stabilisierung und/oder Aufnahme weiterer Elemente verwendet werden. So ist es möglich, dass Rahmenelemente an den innenliegenden Seitenflächen, die zur Innenseite der Grabeinfassung zeigen, Ausfräsungen aufweisen, durch welche die jeweils gegenüberliegenden Rahmenelemente mit Stangen verbunden sind. So kann die Stabilität der Grabeinfassung erhöht werden.

Es ist ebenfalls vorstellbar, dass Rahmenelemente Ausfräsungen an Seiten- und/oder Stirnflächen zur Aufnahmen für beispielsweise Grablichter oder Abdeckungen, bzw. teilweise Abdeckungen der Grabeinfassung angebracht sind, aufweisen.

Ebenfalls sind in den Rahmenelementen Ausfräsungen, Bohrungen und/oder Gewinde für die Aufnahme von technischen Geräten möglich, wie eine Lichtanlage, eine Bewässerungsanlage von Blumen in der Grabstätte, eine Anlage zur Reinigung der Grabstätte oder technische Mittel, wie beispielsweise Akkus, Batterien oder eine Solaranlage, zur Energieversorgung beispielsweise der zuvor genannten Geräte.

Gemäß einer bevorzugten Ausführungsform weist zumindest ein Rahmenelement Ausfräsungen auf, durch welche Verankerungsbolzen führbar sind, sodass die Grabeinfassung mit dem Untergrund und insbesondere mit einem Fundament im Untergrund verankerbar ist. Bevorzugt weist zumindest ein Rahmenelement zumindest eine derartige Ausfräsung auf. Es ist aber auch vorstellbar, dass mehrere Rahmenelemente, beispielsweise gegenüberliegende Rahmenelemente, derartige Ausfräsungen aufweisen. So ist es vorstellbar, dass das Rahmenelement, was das Kopfteil der Grabeinfassung bildet, und das Rahmenelement, was das Fußteil der Grabeinfassung bildet, derartige Ausfräsungen aufweisen. Ebenso ist es vorstellbar, dass die beiden Rahmenelemente, die die Seitenteile der Grabeinfassung bilden, derartige Ausfräsungen aufweisen. Oder es ist vorstellbar, dass alle Rahmenelemente derartige Ausfräsungen aufweisen. Darüber hinaus ist es vorstellbar, dass die Rahmenelemente jeweils mehrere derartige Ausfräsungen aufweisen.

Die oben genannten Ausfräsungen zur Verankerung der Grabstätte am Untergrund werden bevorzugt folgendermaßen realisiert: Die Rahmenelemente weisen an Seitenflächen, bevorzugt an den Seitenflächen, die zur Innenseite der Grabfassung zeigen, Ausfräsungen auf. Die Ausfräsungen erstrecken sich von der Seitenfläche in die Rahmenelemente hinein, und somit in die Breitenrichtung der jeweiligen Rahmenelemente. Zudem weisen die Rahmenelemente bevorzugt an Seitenflächen, insbesondere an den Seitenflächen, die zum Untergrund zeigen, Ausfräsungen auf. Letztere Ausfräsungen sind bevorzugt in Form von Bohrungen ausgeführt, die sich in die Höhenrichtung der jeweiligen Rahmenelemente erstrecken. Dabei treffen sich die in Breitenrichtung und in Höhenrichtung erstreckenden Ausfräsungen innerhalb der Rahmenelemente und bilden somit eine, bevorzugt durchgängige, gemeinsame Ausfräsung im Rahmenelement. Somit kann durch die sich in Höhenrichtung erstreckende Ausfräsung ein Verankerungsbolzen geführt werden und durch die sich in Breitenrichtung erstreckende Ausfräsung ein Konterelement, z.B. eine Kontermutter, um den Verankerungsbolzen formschlüssig mit dem Rahmenelement zu verbinden. Hierzu weist der Verankerungsbolzen bevorzugt ein Außengewinde auf. Es ist aber auch vorstellbar, dass der Verankerungsbolzen auf eine andere Art formschlüssig mit der Rahmenelement verbunden wird, beispielsweise durch einen Splint oder andere bekannte Befestigungsmittel

Es ist ebenfalls denkbar, dass die Rahmenelemente an den Stirnflächen Ausfräsungen aufweisen, die sich in die Längsrichtung der jeweiligen Rahmenelemente erstrecken. Auch hier weisen die Rahmenelemente an Seitenflächen, insbesondere an den Seitenflächen, die zum Untergrund zeigen, bevorzugt Ausfräsungen, insbesondere in Form von Bohrungen, die sich in die Höhenrichtung der jeweiligen Rahmenelemente erstrecken, auf, wobei sich die in Längsrichtung und in Höhenrichtung erstreckenden Ausfräsungen innerhalb der Rahmenelemente treffen und so bevorzugt eine gemeinsame Ausfräsung bilden. Somit kann durch die sich in Höhenrichtung erstreckende Ausfräsung ein Verankerungsbolzen geführt werden. Dabei ist es vorstellbar, dass im zusammengebauten Zustand der Grabeinfassung die Stirnflächen und somit die in Längsrichtung erstreckenden Ausfräsungen durch ein angrenzendes Rahmenelement verdeckt werden, was das optische Erscheinungsbild der Grabeinfassung verbessert.

Bevorzugt ist der Verankerungsbolzen im Untergrund und insbesondere im Fundament fest verankert. Das obere Ende des Verankerungsbolzens, welches durch die sich in Höhenrichtung erstreckende Ausfräsung geführt wird, weist bevorzugt ein Außengewinde auf. Durch die sich in Breiten- bzw. Längsrichtung des Rahmenelements erstreckende Ausfräsung kann ein Konterelement, z.B. eine Mutter, geführt und mit dem Verankerungsbolzen in Verbindung gebracht werden (z.B. in Schraubverbindung), um das Rahmenelement mit dem Verankerungsbolzen zu verbinden. Dabei ist ein Verschrauben der Mutter an dem Verankerungsbolzen ebenfalls durch die sich in Breiten- bzw. Längsrichtung des Rahmenelements erstreckende Ausfräsung möglich, wobei die Mutter nicht in die sich in Höhenrichtung erstreckende Ausfräsung passt, sodass durch das Verschrauben der Mutter am Verankerungsbolzen das Rahmenelement über den Verankerungsbolzen am Untergrund und insbesondere am Fundament verankert wird. Es sind jedoch weitere Mittel zur formschlüssigen Verbindung des Rahmenelements mit dem Verankerungsbolzen denkbar, beispielsweise durch einen Splint, der durch den Verankerungsbolzen geführt wird.

Es ist weiterhin denkbar, dass der Verankerungsbolzen eine Art Schraube ist, die durch die sich in Breiten- bzw. Längsrichtung des Rahmenelements erstreckende Ausfräsung in die sich in Höhenrichtung erstreckende Ausfräsung geführt wird, und von dort in ein Gewinde im Untergrund und insbesondere im Fundament verschraubt wird.

Bevorzugt erstreckt sich die in Breitenrichtung ausgerichtete Ausfräsung von der Seitenfläche eines Rahmenelements, die zur Innenseite der Grabfassung gerichtet ist, bis in das Rahmenelement hinein. Somit bildet diese Ausfräsung eine Öffnung zur Innenseite der Grabfassung hin. Somit weist die Seitenfläche des Rahmenelements, die zur Außenseite der Grabfassung gerichtet ist, bevorzugt keine Ausfräsung auf, was das optische Erscheinungsbild der Grabeinfassung verbessert.

Es ist aber auch denkbar, dass sich die in Breitenrichtung des Rahmenelements gerichtete Ausfräsung von der Außenseite der Grabfassung ins Innere des Rahmenelements erstreckt. Ebenso ist es vorstellbar, dass die sich die in Breitenrichtung des Rahmenelements gerichtete Ausfräsung durch die gesamte Breite des Rahmenelements erstreckt. Somit ist ein Verschrauben auch von außen möglich.

In einer weiteren Ausführungsform ist der Verankerungsbolzen als eine Art Haken ausgeführt. Dabei ist der Verankerungsbolzen fest mit dem Fundament verbunden. Ein Teil des Verankerungsbolzens steht senkrecht aus dem Fundament hervor, wobei das obere Ende des Verankerungsbolzens einen hakenähnlichen Teil aufweist, welcher zumindest teilweise in einem Winkel zur Längsachse des Verankerungsbolzens hervorragt. Bevorzugt weist dieser hakenförmige Teil des Verankerungsbolzens zu einem Rahmenelement, welches mit diesem Verankerungsbolzen am Untergrund verankert werden soll, und insbesondere zu der Seitenfläche des Rahmenelements, die zur Innenseite der Grabfassung zeigt. Das Rahmenelement weist bevorzugt eine Ausfräsung zumindest an einer Seitenfläche und insbesondere an der Seitenfläche, die zur Innenseite der Grabfassung zeigt, auf. Diese Ausfräsung ragt am oberen Bereich bezüglich der Breitenrichtung tiefer in das Rahmenelement hinein als am unteren Bereich der Ausfräsung. Somit bildet die Ausfräsung eine Stufe im Rahmenelement, an welcher der hakenförmige Teil des Verankerungsbolzens einhaken und somit das Rahmenelement formschlüssig am Untergrund verankern kann.

Zum Verankern der Grabeinfassung am Untergrund mittels eines hakenähnlichen Verankerungsbolzens, werden die einzelnen Rahmenelemente zunächst auf den Untergrund neben die Verankerungsbolzen abgesetzt. Durch Verschieben der Rahmenelemente jeweils in deren Breitenrichtung und somit jeweils auf die Verankerungsbolzen zu, können die hakenförmigen Teile der Verankerungsbolzen jeweils in die durch die Ausfräsung erzeugte Stufe der Rahmenelemente eingreifen. Dadurch, dass die einzelnen Rahmenelemente anschließend miteinander verbunden werden, ist eine sichere Verankerung der Grabeinfassung mit dem Untergrund sichergestellt. Bevorzugt ist die Ausfräsung komplementär zum Verankerungsbolzen ausgeformt. Bevorzugt weist der Verankerungsbolzen auf seiner dem Rahmenelement abgewandten Seite eine ebene Form auf, sodass diese ebene Form des in der Ausfräsung angeordneten Verankerungsbolzen plan mit der Oberfläche des Rahmenelements abschließt.

Gemäß einer bevorzugten Ausführungsform weist die Grabstätte eine Platte auf, wobei die Platte abnehmbar mit der Grabeinfassung verbunden ist, und sich die Platte zumindest teilweise flächig über die Grabeinfassung erstreckt und den von der Grabeinfassung umschlossenen Raum zumindest teilweise abdeckt.

Die Grabeinfassung kann teilweise oder ganz mit einer Platte abgedeckt werden. Die Platte besteht vorzugsweise aus Aluminium. Siekann auf der sichtbaren Oberseite mit Ausfräsungen und/oder Gravuren versehenen sein. Es ist auch vorstellbar, dass die Platte Elemente aus anderen Materialien, wie beispielsweise Glas, Stein, Holz, Kunststoff und/oder andere Metalle, aufweist. Die Plattte kann dabei das Grabmal der Grabstätte darstellen. Es ist aber auch denkbar, dass die Grabstätte die Platte zusätzlich zu einem weiteren Grabmal nach einer der zuvor beschriebenen Ausführungsformen umfasst.

Gemäß einer bevorzugten Ausführungsform sind das Grabmal (2) und/oder die Platte (21) zumindest teilweise aus vollem Aluminium gefertigt

Die Platte ist bevorzugt zwischen den Rahmenelemente angeordnet und somit in die Grabeinfassung eingelassen. Dabei liegt die Platte bevorzugt auf den Vorsprüngen der Winkel, die zur Befestigung der Rahmenelemente untereinander dienen, auf. Somit ist die Platte einfach an der Grabstätte zu entnehmen beziehungsweise einzufügen. Dies ist zum einen vorteilhaft für die Reinigung der Grabstätte und insbesondere der Platte. Zum anderen kann die Platte für Wartungszwecke der darunter eingelassenen technischen Geräte und Vorrichtungen einfach entnommen werden. Zudem kann die Platte einfach ausgetauscht werden. Hierzu ist kein spezielles Werkzeug notwendig, sodass die Reinigung, Wartung oder Austausch jederzeit von beispielsweise einem Hinterbliebenen oder Friedhofspersonal durchgeführt werden kann.

Eine derartige Platte kann beispielsweise Vorrichtungen zur Aufnahme von Grablichtern oder Blumengestecken aufweisen. Ebenfalls können Innschriften auf der Platte eingelassen sein. Somit eignet sich eine derartige Platte insbesondere für Urnengräber, bei welchen auf ein Grabmal verzichtet wird, sodass eine Grabstätte bestehend aus Rahmenelementen, die die Grabeinfassung bilden, und einer Platte denkbar ist. Es ist aber auch denkbar, dass eine Grabstätte Rahmenelementen, die die Grabeinfassung bilden, ein Grabmal sowie eine Platte aufweist.

In einer weiteren bevorzugten Ausführungsform weist die Platte eine Lichtanlage auf. Durch Löcher in der Platte werden hierbei Lichtmodule bspw. LEDs angesteuert, um eine Beleuchtung der Grabplatte in Mustern zu erzeugen. Farbe, Leuchtstärke, Zeitdauer und Muster können hierbei durch eine Ansteuerung abgeändert und/oder programmiert werden.

In einer weiteren bevorzugten Ausführungsform ist die Platte zur Abdeckung der Grabeinfassung, bevorzugt auf ihrer Oberseite, mit Kieseln aus Stein, Glas, Sand, oder ähnlichen schüttgutartigen Stoffen versehen. Für eine feste Verbindung der Platte mit diesem Material kann das Material beispielsweise mit Epoxidharz und/oder Kunststoffen mit der Platte verbundensein. Ebenso ist ein mehrschichtiger und/oder mehrteiliger Aufbau als Verbundplatte möglich.

Es ist ebenso denkbar, dass die Platte für Regenwasser sickerfähig ist. Bevorzugt besteht die Platte dabei aus porösem Material. Dieses Material bildet entweder nur Bereiche der Platte oder die gesamte Platte besteht aus dem porösen Material. Ebenso ist es denkbar, dass die Platte Bohrungen aufweist, durch die Wasser fließen kann.

Bevorzugt weit die Grabstätte Regenwassersammelbehälter auf. Vorteilhaft ist das für Regenwasser durchlässige Material nur an den Stellen Platte angeordnet, unter denen die Sammelbehälter für Regenwasser angebracht sind. In Kombination mit einer Bewässerungsanlage ist es möglich, in der Grabeinfassung befindliche Blumen oder Pflanzen zu bewässern.

Durch den Aufbau der Grabeinfassung mit mehreren Rahmenelementen ist diese modular ausgeführt. Die Modularität kann weiter durch die mit Vorsprüngen ausgeführten Haltewinkel zur Befestigung der Rahmenelemente gesteigert werden, sodass die Platte problemlos entnommen und eingefügt werden kann. Somit ist auch jedes Modul einzeln abbaubar bzw. entnehmbar und austauschbar. Ein Modul kann ein Rahmenelement, die Platte, oder das Grabmal sein. Hierdurch können schadhafte Teile schnell und kostengünstig ersetzt werden. Bei einer gewünschten Modifizierung der Grabstätte können einzelne Module entnommen werden. Beispielsweise, wenn bei einem Doppel- oder Familiengrab weitere Namen und/oder Symbole hinzugefügt werden müssen. So ist es auch möglich einzelne Rahmenelemente einer Grabstätte durch längere Rahmenelemente auszutauschen und so die Grabstätte nachträglich zu vergrößern. Dies ist z.B. bei Familiengräbern vorteilhaft, wenn weitere Angehörige nachträglich bestattet werden sollen. Auch das Grabmal ist einfach austauschbar und kann z.B. in solchen Fällen kostengünstig ausgetauscht werden.

In einer bevorzugten Ausführungsform sind das Grabmal, die Rahmenelemente der Grabeinfassung, die Platte zur Abdeckung der Grabeinfassung und alle weiteren aus Aluminium gefertigten Bauteile beschichtet, lackiert, mattiert und/oder poliert.

Die Oberfläche kann hierbei individuell gestaltet werden. Aussparungen für beispielsweise Schrauben, Passstifte und/oder Befestigungselemente könne ausgespart werden.

Ebenso ist es möglich, durch Beschichten und/oder Lackieren der Oberfläche der Bauteile einer Grabstätte ein mehrfarbiges Design und/oder mehrfarbige Schriftzüge aufzubringen.

Eine beschichtete und/oder lackierte Oberfläche der Grabstätte kann im Anschluss durch Ausfräsungen eine mehrfarbige Ausgestaltung erhalten.

Es ist ebenfalls denkbar, dass in die Oberfläche vor der Beschichtung und/oder Lackierung erhabene und/oder eingebettete Design- oder Schriftelemente eingebracht werden, beispielsweise durch Fräsen und/oder andere spanende Arbeitsverfahren. Durch ein Überfräsen nach der Beschichtung und/oder der Lackierung wird nur in den erhabenen Bereichen die Beschichtung und/oder Lackierung wieder abgetragen, so dass an diesen Stellen wieder Aluminium zum Vorschein kommt und so eine zweifarbige Ausgestaltung erfolgen kann, wobei die erhabenen Designelemente aluminiumfarben sind.

Ebenfalls ist es denkbar, dass die Oberfläche zuerst beschichtet wird und im Anschluss durch Fräsen eingebettete Strukturen und/oder Schriftzeichen eingebracht werden, wobei die eingebetteten Elemente aluminiumfarben sind.

Die aluminiumfarbenen Stellen, die durch spanende Bearbeitung der Beschichtung und/oder Lackierung der Oberfläche entstehen, können beispielsweise durch polieren, mattieren, ätzen und weiteren Beschichtungs- und/oder Lackierverfahren weiterbearbeitet werden.

Gemäß einer bevorzugten Ausführungsform weisen zumindest ein Rahmenelement, das Grabmal und/oder die Platte weitere Ausfräsungen zur Aufnahme und/oder Befestigung von Zierelementen und oder technischen Geräten auf.

In einer weiteren bevorzugten Ausführungsform weist die Grabstätte, bevorzugt das Grabmal, Zierelemente aus Aluminium, Glas, Kunststoff, Bronze, Kupfer und/oder anderen Materialien am Grabmal aus Aluminium angebracht, um Designs, Motive und/oder Schriftzeichen aufzubringen. Zur Anbringung und Fixierung der Zierelemente weist das Grabmal vorzugsweise Befestigungselemente auf, an welchen die Zierelemente am Grabmal mittels Stifte, Schrauben, Nieten, Klemmen und/oder durch Kleben befestigt werden können. Die Befestigung eines Zierelements Ist bevorzugt lösbar. Bevorzugt sind die Zierelemente ähnlich oder identisch zu Zierelementen auf dem Sarg oder der Urne der verstorbenen Person.

Es ist beispielsweise vorstellbar, dass das Grabmal als eine flache Tafel ausgeführt ist, auf deren flächiger Seite diese Zierelemente angebracht sind. Es ist aber auch vorstellbar, dass das Grabmal beispielsweise eine harfenförmige Form aufweist, wobei die Zierelemente zwischen den beiden Säulen angebracht sind.

Bevorzugt umfasst das Grabmal Designs und Schriftzeichen, welchedurch Aufdruck, Färbung, Ätzung, Gravur und/oder Beschichtung auf die Zierelemente aufgebracht sind.

In einer weiteren bevorzugten Ausführungsform ist ein Zierelement, bevorzugt aus Glas, am Grabmal aus Aluminium entnehmbar angebracht. Die Glasplatte kann gegen Diebstahl gesichert sein. Dies kann z.B. durch Benötigung von bestimmten Schlüsseln oder Werkzeugen zur Lösung der Befestigung oder eine entsprechend schwer zugängliche Befestigung erreicht werden. Es ist denkbar, dass alle Verbindungen der Grabstätte mit einer entsprechenden Diebstahlsicherung ausgerüstet sind.

In einer weiteren bevorzugten Ausführungsform umfasst die Grabstätte eine Urne oder einen Sarg, welche in gleichem Design gestaltet sindt, wie die Grabstätte und/oder das Grabmal. Das Material der Urne besteht hierbei ebenfalls aus Aluminium.

Die Urne aus Aluminium kann zur Gestaltung weitere Elemente aus Glas und/oder anderen Stoffen enthalten.

Die Grabstätte kann zumindest eine elektronische Vorrichtung zur Überwachung und/oder Steuerung von in der Grabstätte integrierten Apparaturen umfassen. Solche Vorrichtungen können Bewässerungsanlagen, Feuchtesensoren zum Messen der Feuchtigkeit der Erde, die innerhalb der Grabeinfassung liegt und/oder eine Kamera zur Überwachung gegen Vandalismus und/oder zur Überwachung der Bepflanzung sein. Die Möglichkeit der Überwachung der Pflanzen kann sinnvoll sein, wenn die Angehörigen des/der Verstorbenen nicht persönlich die Grabstätte besuchen können.

Eine Steuerung/Überwachung der Elektronik zur Überwachung und/oder Steuerung kann beispielsweise über eine Applikation eines Smartphones und/oder eines Computers erfolgen.

Die Signalübertragung kann über das Netz von Mobilfunkanbietern erfolgen.

Es ist denkbar, dass die Grabstätte einen Empfangsverstärker für die Übertragung der Signale in der Nähe und/oder auf dem Friedhof umfassr. Dieser kann bei einer schlechten Netzqualität die Signale mehrerer Grabstätten zusammenfassen und versenden.

In einer weiteren bevorzugten Ausführungsform umfasst die Grabstätte eine Solaranlage. Diese kann den für den Betrieb der elektronischen Vorrichtung notwendigen Strom gewinnen.

Es ist ebenfalls denkbar, den Strom zum Betrieb einer Pumpe zur Grabbewässerung und/oder dem Betrieb einer Beleuchtung der Grabstätte, bzw. von Elementen der Grabstätte, zu nutzen.

Beispielsweise können Designs über eine Lichtquelle, beispielsweise einer LED, und einer Linse und/oder Maske auf das Grabmal projiziert werden.

In einer bevorzugten Ausführungsform umfasst die Grabstätte ein lösbar befestigtes Abdeckgestell. Dieses dienst zur Montage und/oder Demontage der Grabstätte. Bevorzugt wird es um die Grabstätte herum angebracht. Hierdurch wird das Ausrichten, das exakte Zusammensetzen und Befestigen der einzelnen Elemente und Verschrauben erleichtert.
Figur 1: Schematische Darstellung eines Grabmals einer Grabstätte;
Figur 2 a - b: Schematische Darstellungen von kopfseitigen Rahmenelementen zur Aufnahme eines Grabmals;
Figur 3 a - c: Schematische Darstellungen von Rahmenelementen einer Grabeinfassung;
Figur 4 a - b: Schematische Darstellungen zweier miteinander verbundener Rahmenelemente;
Figur 5: Schematische Darstellung einer Ausführungsform eines Haltewinkels;
Figur 6 a - b: Schematische Darstellungen von Grabstätten;
Figur 7 a - b: Schematische Darstellungen von Grabstätten;
Figur 8 a - b: Schematische Darstellungen von Verankerungen eines Rahmenelements.

Figur 1 zeigt die schematische Darstellung einer Ausführungsform eines Grabmals 2 für eine Grabstätte 1. Hierbei ist der Körper des Grabmals 2 aus Aluminium gefertigt. Mit einem spanenden Bearbeitungsverfahren, beispielsweise Fräsen, ist eine beliebige Form aus einem quaderförmigen Rohteil fertigbar. Die Form des Grabmals kann hierbei individuell gestaltet werde. Die individuelle Form kann Rundungen, Ecken, Fasen und/oder Radien und Ausfräsungen aufweisen. Beispielhaft sind unterschiedliche Radien 7 und ein Grundelement des Grabmals 2 in Form einer Harfe gezeigt.

In dieser Ausführungsform weist das Grabmal 2 eine Aussparung 12 auf, welche durch ein spanendes Verfahren erzeugt werden kann. Aufgrund dieser Aussparung 12 weist das Grabmal 2 die Form einer Harfe mit zwei Säulen 13 auf. An diesen Säulen 13 weist das Grabmal 2 bevorzugt Befestigungsvorrichtungen, hier in Form von Bohrungen 5, 5a mit Innengewinden 6, 6a, in Richtung der Aussparung 13 auf, an denen beispielsweise eine Gedenktafel oder dergleichen anbringbar ist.

Am unteren Ende 10 des Grabmals 2 sind Bohrungen 5, 5b angeordnet. Bevorzugt sind die Bohrungen 5, 5b mit einem Innengewinde 6, 6b und Anfasungen ausgeführt. Bohrungen 5, 5b ohne Innengewinde 6, 6b können zur exakten Fixierung des Grabmals 2 mittels Stiften an einem kopfseitigen Rahmenelement 4a und/oder in der Nut 9 eines kopfseitigen Rahmenelements 4a dienen. Bohrungen 5, 5b mit Innengewinde 6, 6b können zur Verschraubung des Grabmals 2 an einem kopfseitigen Rahmenelement 4, 4a dienen. Das untere Ende 10 des Grabmals 2 ist in dieser Ausführungsform als eine Feder ausgeführt, die in eine Nut 9 eines kopfseitigen Rahmenelements 4a führbar ist. Dabei ist die Feder des Grabmals 2 als unteres Ende 10 des Grabmals ausgeführt, wobei die Dicke und Breite der Feder der Dicke und Breite des Grabmals 2 entsprechen.

Figur 2 a und b zeigen beispielhaft Ausführungsformen von Rahmenelementen 4, insbesondere von kopfseitigen Rahmenelementen 4a. In einer Ausführungsform weist das Rahmenelement 4a an den Kanten bevorzugt Radien 7 auf. In anderen Ausführungen können die Kanten auch gefast oder spitz ausgeführt sein. Die Ecken können ebenfalls spitz, gefast oder abgerundet ausgeführt sein.

Die Seitenfläche 17a des kopfseitigen Rahmenelements 4a, die im zusammengebauten Zustand zur Innenseite der Grabeinfassung 2 zeigt, wird nachfolgend auch als innenliegende Seitenfläche 17a bezeichnet. Sie besitzt vorzugsweise im Bereich nahe der längsachsigen Enden des Rahmenelements 4a Ausfräsungen 8a. Diese Ausfräsungen 8a können Haltewinkel 11 und/oder Befestigungselemente aufnehmen. In anderen beispielhaften Ausführungsformen können in den Ausfräsungen 8a Bohrungen 5d zur Aufnahme von Stiften zur Fixierung und/oder Innengewinde zur Verschraubung angebracht sein.

Die nach oben weisende Seitenfläche 17b des kopfseitigen Rahmenelements 4a besitzt eine Nut 9, die in das kopfseitige Rahmenelement 4a bevorzugt spanend eingearbeitet wurde. Diese Nut 9 dient zur Aufnahme des Grabmals 2 und/oder einer Feder an der Unterseite 10 des Grabmals 2, die für eine Feder-Nut-Verbindung ausgelegt ist. Bohrungen 5c mit und/oder ohne Innengewinde 6c befinden sich seitlich im Bereich der Nut 9. Diese Bohrungen 5c mit und ohne Innengewinde 6c sind Durchgangsbohrungen, die zwischen einer äußeren Seitenfläche 17c des Rahmenelements 4a und der Nut 9 verlaufen. Die Bohrungen 5c verlaufen in dieser Ausführungsform im rechten Winkel zu der äußeren Seitenfläche 17c des kopfseitigen Rahmenelements 4a, können in anderen Ausführungsformen aber auch schräg verlaufen, um dies für die Montage unter speziellen Gegebenheiten anzupassen.

Die Figuren 3 a bis c zeigen beispielhaft schematische Darstellungen von Rahmenelementen 4, insbesondere des seitlichen Rahmenteils 4b beziehungsweise des fußseitigen Rahmenelementen 4c der Grabeinfassung 3. Ausfräsungen 8a befinden sich zur Aufnahme von Haltewinkeln 11 beziehungsweise Befestigungselementen und/oder Passstiften und/oder Verschraubungen an den längsachsigen Enden der innenliegenden Seitenflächen 17a. Die Ausfräsungen 8a sind hierbei dermaßen angeordnet, dass ein Haltewinkel 11 beziehungsweise Befestigungselement montiert und bündig mit der Seitenfläche abschließend montiert werden kann. Bevorzugt erstreckt sich die erste Ausfräsung 8a am ersten der beiden zusammentreffenden Rahmenelemente auf der innenliegenden Seitenfläche 17a bis zur Stirnseite 17e des Rahmenelements (s. Fig. 3a). Bevorzugt ist die zweite Ausfräsung 8a am zweiten der beiden zusammentreffenden Rahmenelemente auf der innenliegenden Seitenfläche 17a angeordnet und von der Stirnseite 17e des Rahmenelements um die Erstreckung des ersten Rahmenelements in Breitenrichtung beabstandet (s. Fig. 3b).

Die Figuren 4a und b zeigen zwei miteinander verbundene Rahmenelemente 4. Hierbei kann es sich um ein fußseitiges oder kopfseitiges Rahmenelement 4c und ein seitliches Rahmenelement 4b handeln. Die Figur 4b zeigt dabei eine vergrößerte Darstellung der Verbindungsstelle zwischen den beiden Rahmenelementen 4 aus Figur 4a, welche unabhängig von der sonstigen Ausgestaltung des Rahmenelements ist.

Die beiden Rahmenelemente 4 in den Figuren 4a und b sind über den Haltewinkel 11, gezeigt inFigur 5, miteinander verbunden. Der Haltewinkel 11 weist zwei Schenkel 18 auf, welche sich jeweils flächig erstrecken und orthogonal zueinander ausgerichtet sind. Es ist auch vorstellbar, dass die beiden Schenkel in einem anderen Winkel zueinander ausgerichtet sind, beispielsweise wenn die Rahmenelemente 4 nicht rechtwinklig zueinander ausgerichtet werden sollen. An den beiden Schenkeln 5 weist der Haltewinkel 11 jeweils eine Bohrung, insbesondere eine Senkbohrung 19 auf. Es ist auch vorstellbar, dass der Haltewinkel 11 pro Schenkel 18 mehrere Bohrungen aufweist. Am Innenwinkel zwischen den beiden Schenkeln 18 weist der Haltewinkel 11 einen Vorsprung 20 auf. Der Vorsprung 20 erstreckt sich in Richtung des von den Schenkeln 18 umfassten kleineren Winkel. In anderen Worten erstreckt sich der Vorsprung 20 bei an den Rahmenelementen angeordnetem Haltewinkel in Richtung des von der Grabeinfassung umfassten Volumens.

Der Haltewinkel 11 ist mit je einem Schenkel 18 in je eine Ausfräsung 8a der Rahmenelemente 4 eingelassen, sodass die Schenkeloberfläche 18 bündig mit den innenliegenden Seitenflächen 17a der Rahmenelemente 4 abschließt. Diese Senkbohrung 19 ist im zusammengebauten Zustand der Grabeinfassung (3) in Flucht zu den Bohrungen 5, 5a der Rahmenelemente 4. Eine Senkkopfschraube (hier nicht dargestellt), die zur Verschraubung des Haltewinkels 11 mit den Rahmenelementen 4 dient, schließt bevorzugt im zusammengebauten Zustand der Grabeinfassung (3) mit der Haltewinkeloberfläche 11 und somit mit der inneren Seitenfläche 17a des Rahmenelements bündig 4 ab. Es ist denkbar zwei Rahmenelemente mit einem oder mehreren Haltewinkeln aneinander zu befestigen.

Beispielsweise weist das Rahmenelement 4, 4a in Figur 2a an der innenliegenden Seitenfläche 17a an beiden längsachsigen Ende jeweils eine Ausfräsung 8a inklusive Bohrung 5d zur Aufnahme und Befestigung eines Haltewinkels 11 auf. Bei der in Figur 2b dargestellten Ausführungsform weist das Rahmenelement 4a an der innenliegenden Seitenfläche 17a an beiden längsachsigen Ende jeweils zwei Ausfräsung 8a inklusive Bohrung 5d zur Aufnahme und Befestigung von zwei Haltewinkeln 11 auf.

Die in den Figuren 2 - 4, 6 - 8a gezeigten Rahmenelemente 4 weisen bevorzugt weitere Ausfräsungen 8b und c auf. Die Ausfräsungen 8b befinden sich bevorzugt an den innenliegenden Seitenflächen 17a und erstrecken sich senkrecht zu dieser in das Rahmenelement 4 hinein. Die Ausfräsung 8c befindet sich bevorzugt an den zum Untergrund 15 gerichteten Seitenflächen 17 (nachfolgend als untere Seitenfläche 17d bezeichnet) und erstreckt sich senkrecht zur Seitenfläche 17d in das Rahmenelement 4 hinein. Die Ausfräsung 8c kann als Bohrung ausgeführt sein. Im Inneren des Rahmenelements 4 treffen die Ausfräsungen 8b und c aufeinander, sodass sie eine gemeinsame Ausnehmung bilden.

Die Ausfräsungen 8b und c dienen zur Verankerung des Rahmenelements 4 mittels Verankerungsbolzen 14 im Untergrund 15.

In Figur 8a ist die Verankerung des Rahmenelements 4 mittels Ausfräsungen 8b und c und Verankerungsbolzen 14a dargestellt. Hierbei ist der Verankerungsbolzen 14a fest im Untergrund 15 verbunden. Der Verankerungsbolzen 14a ist durch die Ausfräsung 8c des Rahmenelements 4 geführt und ragt bis in die Ausfräsung 8b. Am oberen Ende weist der Verankerungsbolzen ein Befestigungselement, z.B. ein Außengewinde, auf, an welchem ein Konterelement, z.B. eine Kontermutter 16, befestigt ist. Somit wird über den Verankerungsbolzen 14a und die Kontermutter 16 eine formschlüssige Verbindung zwischen Rahmenelement 4 und Untergrund 15 realisiert.

In Figur 8b ist eine weitere Ausführungsform zur Verankerung des Rahmenelements 4 am Untergrund 15 dargestellt. Das Rahmenelement 4 weist dabei eine Ausfräsung 8d an der Oberfläche der innenliegenden Seitenfläche 17a auf, wobei sich die Ausfräsung 8d bevorzugt im oberen Bereich tiefer in das Rahmenelement 4 erstreckt als im unteren Bereich und sich bevorzugt bis zur unteren Seitenfläche 17d erstreckt. Damit bildet die Ausfräsung 8d eine Stufe 8e im Rahmenelement 4. Der Verankerungsbolzen 14b ist fest im Untergrund 15 verankert und erstreckt sich entlang der Höhenachse RH des Rahmenelements nach oben. Am oberen Ende weist der Verankerungsbolzen 14b einen hakenartigen Fortsatz 14c auf, welcher sich in Richtung der Breitenachse RB des Rahmenelements 4 erstreckt. Im zusammengebauten Zustand der Grabeinfassung 3 greift der hakenartige Fortsatz 14c des Verankerungsbolzens 14b in den oberen Bereich der Ausfräsung 8d und greift dabei an die Stufe 8e, sodass eine formschlüssige Verbindung zwischen Untergrund 15 und Rahmenelement 4 erzielt wird.

Um die formschlüssige Verbindung zwischen Untergrund 15 und der Grabeinfassung 3 mittels des in Figur 8b gezeigten Verankerungsbolzens 14b in alle Raumrichtungen zu gewährleisten, werden die Rahmenelemente zunächst neben die Verankerungsbolzen 14b abgestellt, wobei die Rahmenelemente noch nicht unmittelbar aneinander angeordnet sind. Anschließend werden alle Rahmenelemente 4 aneinander befestigt, wobei die hakenartigen Fortsätze 14c an die Stufen 8e angreifen. Durch das Verbinden der einzelnen Rahmenelemente 4 mittels der Haltewinkel 11 untereinander wird sichergestellt, dass die Grabeinfassung 3 in alle Raumrichtungen formschlüssig mit dem Untergrund 15 verbunden ist.

In einer weiteren Ausführungsform sind weitere Ausfräsungen 8b der seitlichen Rahmenelemente 4b dermaßen angeordnet, dass sie im montierten Zustand einer weiteren Ausfräsung 8b eines weiteren seitlichen Rahmenelements 4b gegenüberliegen. In die Ausfräsungen 8b können Stäbe und/oder weitere Bauteile eingebracht werden, die zu einer weiteren Versteifung der Grabeinfassung 3 führen. Diese Ausfräsungen könne ebenfalls zur Befestigung von weiteren Elementen, wie bspw. einer Leuchte, einer Bewässerungsanlage, etc., dienen.

In den Figuren 6a und b sind Grabstätten 1 bestehend aus eine Grabmal 2 und Rahmenelementen 4 dargestellt. Die Rahmenelemente 4 sind über Haltewinkel 11 miteinander verbunden. Am kopfseitigen Rahmenelement 4a weist die Grabstätte 1 ein Grabmal 2 auf, wobei das Rahmenelement 4a und das Grabmal 2 bevorzugt über eine Nut-Feder-Verbindung miteinander verbunden sind.

In den Figuren 7a und b sind Grabstätten 1 dargestellt. Diese weisen Rahmenelemente 4, ein Grabmal 2 sowie eine Platte 21 auf. Die Rahmenelemente 4 sowie das Grabmal sind bevorzugt wie in Figuren 6a und b gezeigt miteinander verbunden. Die Platte 21 ist in den Figu-ren 7a und b zwischen den Rahmenelementen 4 in die Grabmaleinfassung 3 eingesetzt. Dabei liegt die Platte 21 von oben auf den Vorsprüngen 20 der Haltewinkel 11 auf. Somit sitzt die Platte 21 rutschfest in der Grabmaleinfassung 3 und kann dennoch einfach aus dieser durch anheben herausgenommen werden.

### Bezugszeichenliste

- 1: Grabstätte
- 2: Grabmal
- 3: Grabeinfassung
- 4: Rahmenelement
- 4a: kopfseitiges Rahmenelement
- 4b: seitliches Rahmenelement
- 4c: fußseitiges Rahmenelement
- 5: Bohrung
- 5a: Bohrung für Gedenktafel, etc.
- 5b: Bohrung an Feder
- 5c: Bohrung an Nut
- 5d: Bohrung für Haltewinkel, etc.
- 6: Innengewinde
- 7: Radius
- 8: Ausfräsung
- 8a: Ausfräsung für Haltewinkel
- 8b, c, d: Ausfräsung für Verankerungsbolzen
- 8e: Stufe für Verankerungsbolzen
- 9: Nut
- 10: unteres Ende des Grabmals
- 11: Haltewinkel
- 12: Aussparung des Grabmals
- 13: Säule des Grabmals
- 14: Verankerungsbolzen
- 14a: Verankerungsbolzen mit Gewinde
- 14b: Verankerungsbolzen mit Haken
- 14c: hakenartiger Fortsatz des Verankerungsbolzens
- 15: Untergrund/Fundament
- 16: Kontermutter
- 17: Seitenfläche
- 17a: innenliegende Seitenfläche
- 17b: obere Seitenfläche
- 17c: außenliegende Seitenfläche
- 17d: untere Seitenfläche
- 17e: Stirnseite
- 18: Schenkel des Haltewinkels
- 19: Bohrung/Senkbohrung des Haltewinkels
- 20: Vorsprung des Haltewinkels
- 21: Platte

## Patentansprüche

1. Grabstätte (1) bestehend aus einem Grabmal (2) und einer Grabeinfassung (3), wobei die Grabeinfassung (3) aus mehreren Rahmenelementen (4) besteht, die eine geschlossene Form bilden, wobei die Ausdehnung der Rahmenelemente (4) jeweils entlang ihrer Längsachse (RL) wesentlich größer ist als entlang ihrer Höhenachse (RH) sowie ihrer Breitenachse (RB), und die Rahmenelemente (4) mit ihren beiden längsachsigen Enden an den längsachsigen Enden benachbarter Rahmenelementen (4) angeordnet sind, wobei die Längsachsen (RL) der Rahmenelemente (4) jeweils horizontal und somit parallel zum Erdboden orientiert sind, sodass sich die Grabeinfassung (3) im aus den Rahmenelementen (4) aufgespannten Zustand ebenfalls horizontal und somit parallel zum Erdboden erstreckt,
**dadurch gekennzeichnet, dass**
die Rahmenelemente (4) aus vollem Aluminium gefertigt sind und die Rahmenelemente (4) durch Verbindungsmittel (11) formschlüssig miteinander verbunden sind, und dass das Grabmal (2) an zumindest einem Rahmenelement (4) angeordnet ist.

2. Grabstätte (1) nach Anspruch 1,
**dadurch gekennzeichnet, dass**
das Grabmal (2) formschlüssig mit zumindest einem Rahmenelement (4) der Grabeinfassung (3) verbunden ist.

3. Grabstätte (1) nach dem vorherigen Anspruch,
**dadurch gekennzeichnet, dass**
das Grabmal (2) und das Rahmenelement (4) durch eine Feder-Nut-Verbindung miteinander verbunden sind, wobei das Grabmal (2) am unteren Ende (10) eine Feder und das Rahmenelement (4) an der oberen Seitenfläche (17) eine entsprechende Nut (9) oder das Grabmal (2) am unteren Ende (10) eine Nut (9) und das Rahmenelement (4) an der oberen Seitenfläche (17) eine entsprechende Feder aufweisen, und dass zur formschlüssigen Verbindung von Grabmal (2) und Rahmenelement (4) die jeweilige Feder in die jeweilige Nut (9) einführbar ist und die jeweilige Feder in der jeweiligen Nut (9) seitlich durch Stifte und/oder Schrauben befestigbar ist.

4. Grabstätte (1) nach einem der vorherigen Ansprüche,
**dadurch gekennzeichnet, dass**
das die Grabstätte (1) eine Platte (21) aufweist, wobei die Platte (21) abnehmbar mit der Grabeinfassung (3) verbunden ist, und sich die Platte (21) zumindest teilweise flächig über die Grabeinfassung (3) erstreckt und und den von die Grabeinfassung (3) umschlossenen Raum zumindest teilweise abdeckt.

5. Grabstätte (1) nach einem der vorherigen Ansprüche,
**dadurch gekennzeichnet, dass**
die Verbindungsmittel (11) als Haltewinkel (11) ausgeführt sind.

6. Grabstätte (1) nach einem der vorherigen Ansprüche,
**dadurch gekennzeichnet, dass**
die Haltewinkel (11) seitliche Vorsprünge aufweisen, welche die Platte (21) tragen.

7. Grabstätte (1) nach einem der vorherigen Ansprüche,
**dadurch gekennzeichnet, dass**
die Verbindungsmittel (11) zur formschlüssigen Verbindung der Rahmenelemente (4) als Feder-Nut-System und/oder Adapter ausgeführt sind.

8. Grabstätte (1) nach einem der vorherigen Ansprüche,
**dadurch gekennzeichnet, dass**
die Rahmenelemente (4) Aussparungen (8) zur Aufnahme der Verbindungsmittel (11) aufweisen.

9. Grabstätte (1) nach einem der vorherigen Ansprüche,
**dadurch gekennzeichnet, dass**
zumindest ein Rahmenelement (4) zumindest eine Ausfräsung (8) aufweist, durch welche Verankerungsbolzen (14) führbar sind, sodass die Grabeinfassung (3) mit dem Untergrund (15) und insbesondere mit einem Fundament im Untergrund (15) verankerbar ist.

10. Grabstätte (1) nach einem der vorherigen Ansprüche,
**dadurch gekennzeichnet, dass**
das Grabmal (2) und/oder die Platte (21) zumindest teilweise aus vollem Aluminium gefertigt sind.

11. Grabstätte (1) nach einem der vorherigen Ansprüche,
**dadurch gekennzeichnet, dass**
zumindest ein Rahmenelement (4), das Grabmal (2) und/oder die Platte (21) weitere Ausfräsungen (8) zur Aufnahme und/oder Befestigung von Zierelementen und oder technischen Geräten aufweisen.
